# EUROPÄISCHE PATENTSCHRIFT

(11) **EP 0 102 582 B1**
(45) Veröffentlichungstag und Bekanntmachung des Hinweises auf die Patenterteilung: **04.06.1986**
(21) Anmeldenummer: 83108293.8
(22) Anmeldetag: 23.08.1983
(51) Int. Cl.: A47B 17/00

(54) **Elektrifizierbarer Arbeitstisch, insbesondere für Büroarbeiten**
Mains connectable desk, especially for office work
Table de travail électrifiable, notamment pour travaux de bureau

(30) Priorität: 26.08.1982 DE 3231803
(43) Veröffentlichungstag der Anmeldung: 14.03.1984
(73) Patentinhaber: Waibel, Walter, D-84122 Dingolfing (DE)
(72) Erfinder: Waibel, Walter, D-84122 Dingolfing (DE)
(74) Vertreter: KUHNEN, WACKER & PARTNER

## Beschreibung

Die Erfindung betrifft einen elektrifizierbaren Arbeitstisch, insbesondere für Büroarbeiten gemäss dem Oberbegriff des Anspruchs 1.

Für Büroarbeiten werden in sich ständig vermehrendem Umfang Elektrogeräte, wie Diktiergeräte, Rechenmaschinen, Sichtschirmgeräte, elektrische Schreibmaschinen usw. eingesetzt. Diese Elektrogeräte werden meist auf einen Schreibtisch und gelegentlich auf einen Beistelltisch gestellt und mit geräteseitigen Kabeln mit Anschlusssteckern an einer Mehrfachsteckdose angeschlossen. Die Mehrfachsteckdose liegt dabei meist auf dem Schreibtisch und wird mit Hilfe eines Kabels an einer boden- oder wandseitigen Steckdose des Hausnetzes angeschlossen. Diese Art der Verkabelung führt durch die nicht ausgenützten Kabelrestlängen zu einem Kabelwirrwarr auf und neben dem Schreibtisch. Diese herumliegenden und vom Schreibtisch herabhängenden Kabel sehen nicht nur unschön aus, sondern schränken die benutzbare Arbeitsfläche des Schreibtisches ein und führen zu Stolperfallen.

Daher befestigten viele Schreibtischbenutzer die Kabelrestlängen in Eigeninitiative mit meist provisorischen Mitteln wie Schnüren, Büroklammern usw. an Arbeitsplatten und Stützfüssen des Schreibtisches. Dies führt zu einer Verbesserung in der Optik, erschwert jedoch meist das schnelle Auswechseln von Geräten, da mehrere Kabel zusammengebunden wurden.

Es sind Arbeitstische bekannt, bei denen zu einer geordneten Kabelführung an seitlichen Stützgestellen und unterderArbeitsplatte aufklappbare Kabelkanäle angebracht sind. In diesen Kabelkanälen werden die Kabel geführt und die nicht benötigten Kabelrestlängen verstaut. Die Verbindung zu den Geräten auf dem Schreibtisch wird durch Durchbrüche in der Arbeitsplatte geschaffen. So ist aus der US-A-4 323 291 ein derartiger elektrifizierbarer Arbeitstisch bekannt, der an wenigstens einer Seite einen Seitenschrank aufweist und in dessen Arbeitsplatte eine über einem Kabelschacht öffenbare Klappe angebracht ist. In der Klappe sind Aussparungen zur Kabeldurchführung angebracht. Diese bekannte Art der Elektrifizierung eines Arbeitstisches entspricht einer industriemässigen Verkabelung eines Schaltpultes. Eine solche Verkabelung ist mit einem relativ hohem Montageaufwand verbunden und auf Dauer, beispielsweise für einen Sichtschirmarbeitsplatz, angelegt. Dies entspricht nicht den Bedürfnissen bei einem Büroarbeitstisch, auf dem schnell eine Änderung durch Hinzufügen oder Wegnahme eines Elektrogeräts bei einfacher und leicht zugänglicher Kabelführung und Ansteckmöglichkeit an das elektrische Netz gegeben sein muss.

In der nicht vorveröffentlichten De-A1-3 101 976 ist vorgeschlagen, zur Elektrifizierung eines Schreibtisches die Frontsichtwand abklappbar zu machen und an der Innenseite dieser Frontsichtwand eine Mehrfachsteckdose anzubringen. Diese Ausführung führt zwar zu einer Verbesserung der Kabelführung und vermeidet insbesondere in den Fussraum hängende Kabelschlaufen von Kabelrestlängen, erfordert jedoch noch einen relativ grossen Aufwand beim Anbringen der Kabel, da dazu um den Schreibtisch herum zu seiner Frontseite gegangen werden muss, und dann nach Abklappen der Frontwand ein Kabel in gebückter Haltung in die an der Frontwand angebrachte Mehrfachsteckdose eingesteckt werden muss. Eine Änderung der Verkabelung bei Hinzunahme oder beim Wegnehmen eines Elektrogeräts vom Schreibtisch ist auch hier somit nicht sonderlich bequem und schnell durchführbar.

Aufgabe der Erfindung ist es demgegenüber, einen elektrifizierbaren Arbeitstisch, insbesondere für Büroarbeiten, zu schaffen, mit dem eine saubere Verkabelung mit der Möglichkeit einer schnellen und bequemen Änderung durchführbar ist.

Diese Aufgabe wird mit den kennzeichnenden Merkmalen des Anspruchs 1 gelöst.

Gemäss Anspruch 1 wird von einem gegenüber üblichen Schreibtischen geänderten Konzept einer Arbeitstischkonstruktion ausgegangen. Dazu wird ein Seitenschrank (Container) mit eigener Deckplatte als Arbeitsplatte und einer darin angeordneten Klappe verwendet. Unter dieser von oben zugänglichen Klappe befindet sich ein vertikal nach unten verlaufender Kabelschacht zwischen einer Sichtaussenwand und einer Blindwand, in dem sowohl die vom gebäudeeigenen Netz kommenden Kabel, die Steckverbindungen und die Kabelrestlängen von den Gerätekabeln aufgenommen werden. Kabeldurchführungen vom Kabelschacht zu den Elektrogeräten sind in der Klappe und/oder den Wänden des Kabelschachts vorgesehen. Falls in einem Büroraum die dort üblichen Bodensteckdosen an Aufstellplätzen für Schreibtische eingebaut sind, kann der Seitenschrank über eine Bodensteckdose gestellt werden und ein Anschlusskabel von unten her direkt in den Kabelschacht eingeführt werden, so dass kein Elektroanschluss sichtbar ist und keine Kabel im Fussraum als Fussangeln herumliegen oder herumhängen. Da Kabelrestlängen im Kabelschacht untergebracht werden können, führen nur noch Leitungen auf dem kürzesten Weg zu den auf dem Schreibtisch angeordneten Elektrogeräten, was einen sauberen und aufgeräumten Eindruck eines Schreibtisches vermittelt.

Zur Vervollständigung des Schreibtisches wird an den Seitenschrank eine Arbeitplatte eben und in der Höhe der Deckplatte des Seitenschrankes angesetzt und befestigt. In einer bevorzugten Ausführungsform wird diese Befestigung mit Hilfe einer Winkelschiene durchgeführt, was zu einer nahezu fugenlosen Stossstelle der beiden Platten führt. Die Arbeitsplatte, unter der der notwendige freie Fussraum für einen Tischbenutzer geschaffen wird, wird auf der anderen Seite entweder ebenfalls mit einem Seitenschrank verbunden oder durch ein eigenes Fussgestell abgestützt. Es ist auch eine Abstützung durch ein Eckelement mit eigenem Untergestell möglich, an das im rechten Winkel eine weitere Arbeitsplatte oder ein weiterer Seitenschrank angeschlossen werden kann.

Durch die öffenbare Klappe ist eine Mehrfachsteckanordnung in dem Kabelkanal leicht und vom Sitz- und Arbeitsplatz aus zugänglich, so dass eine schnelle Änderung der Bestückung eines Schreibtisches mit Elektrogeräten einfach und bequem durchführbar ist. Diese Klappe ist in verschiedenen Tiefen verfügbar, so dass eine Anpassung an unterschiedliche Arbeitsplattenbreiten möglich ist. Die in der Klappe enthaltenen Aussparungen für Elektrodurchführungen liegen dabei relativ zum Seitenschrank bei allen Klappenausführungen an der gleichen Stelle, so dass eine nachträgliche Verbreiterung und Umrüstung eines Schreibtisches ohne Schwierigkeiten möglich ist. Die Unteransprüche haben zweckmässige und vorteilhafte Ausgestaltungen des Gegenstands nach dem Hauptanspruch zum Inhalt.

Anhand einer Zeichnung wird der Erfindungsgegenstand mir weiteren Merkmalen, Einzelheiten und Vorteilen erläutert.

Es zeigen:
Fig. 1 eine schaubildliche Teilansicht eines Arbeitstisches mit einer ersten Ausführung eines Seitenschranks,
Fig. 2 eine Ansicht eines Befestigungsmittels zwischen dem Seitenschrank und einer Arbeitsplatte,
Fig. 3 eine Teilansicht des Arbeitstisches nach Fig. 1 mit einem Fussgestell,
Fig. 4 eine Ansicht gemäss Fig. 3 mit herausgezogenem Fussgestell und einer eingehängten Ablageschale,
Fig. 5 Vorder-, Seiten- und Rückansicht des Seitenschranks gemäss Fig. 1,
Fig. 6 Seitenschrank mit verlängerter Klappenausführung,
Fig. 7 Ansicht des Seitenschranks mit aufgeklappter Klappe und abgenommener Rückwand,
Fig. 8 Schnitt im rückwärtigen Bereich des Seitenschrank entlang der Linie A-A aus Fig. 1,
Fig. 9 schaubildliche Ansicht des hinteren oberen Eckbereichs des Seitenschranks mit aufgeklappter Klappe mit Durchführungen für Elektrokabel,
Fig. 10 Durchführung für Elektrokabel etwa in Originalgrösse,
Fig. 11 Ansicht einer Ausführungsform eines Beistellschranks mit ausziehbarer Tastaturplatte,
Fig. 12 einen Querschnitt durch den Seitenschrank gemäss Fig. 11,
Fig. 13 die Ansicht eines aus zwei Seitenschränken gemäss Fig. 11 und einer Arbeitsplatte aufgebauten Arbeitstisches,
Fig. 14 eine Draufsicht auf einen Arbeitstisch gemäss Fig. 13,
Fig. 15 einen L-förmig aufgebauten Arbeitstisch.

In Fig. 1 ist etwa die Häfte eines Arbeitstisches, hier Schreibtisches, dargestellt bestehend aus einem linken Seitenschrank 1 und einer Arbeitsplatte 2, die in noch nicht am Seitenschrank 1 befestigten Zustand und durchsichtig zur Veranschaulichung der Unterkonstruktion gezeichnet ist. Der Seitenschrank 1 steht auf Füssen 3 und hat an seiner Frontseite eine untere Türe 4, hinter der ein Fach zum Einstellen oder Einhängen von Akten liegt und darüber eine grössere Schublade 5 und eine oberste niedrige Schublade 6, die sog. Zahllade, für kleinere Büroustensilien. Die Oberseite des Seitenschranks 1 ist durch eine Deckplatte 7 abgedeckt, an die sich nach rückwärts hin eine Klappe 8 anschliesst. Deckplatte und Klappe 8 entsprechen in ihrer Machart und Tiefe der Arbeitsplatte 2, die sich nach der Befestigung am Seitenschrank 1 eben und weitgehend fugenlos an die Deckplatte 7 bzw. Klappe 8 als deren Verlängerung anschliesst. In der Klappe 8 sind links und rechts je eine U-förmige Aussparung 9, 10 als Kabeldurchlass angebracht, die von Steckschuhen 11, 12 abgedeckt sind. In der Seitenwand 13 (und in der gegenüberliegenden nicht sichtbaren Seitenwand) schliesst sich eine weitere U-förmige Aussparung 14 an die Aussparung 10 an, die ebenfalls durch einen Steckschuh 15 abgedeckt ist. Die U-förmigen Aussparungen sind so gross, dass ein üblicher Anschlusssteckerfür Elektrogeräte durchgesteckt werden kann. Die Steckschuhe 11, 12, 15 tragen ihrerseits wiederum randseitige Durchlässe 16 im Querschnitt eines Elektrokabels, durch die (nach dem Einführen der Elektrostecker) die Kabel durchgeführt und gehalten werden.

Zur Vervollständigung des Seitenschranks 1 zu einem Schreibtisch wird die Arbeitsplatte 2 am Seitenschrank 1 seitlich befestigt. Vor der Arbeitsplatte 2 ist der Sitzplatz mit Fussraum für einen Schreibtischbenutzer, wobei der Seitenschrank 1 die Funktion des sonst bei Schreibtischen üblichen Unterschranks übernimmt. Die Arbeitsplatte 2 ist an den Längsseiten nach unten gezogen, so dass längsseits verlaufende Hutprofile 17, 18 optisch verdeckt und gegen eine Berührung durch den Schreibtischbenutzer abgedeckt sind. Diese Hutprofile dienen sowohl der Aussteifung der Arbeitsplatte 2 als auch als Aufnahmen für Trägerarme von Fussgestellen. Einen seitlichen Abschluss bewirkende Fussgestelle sind in Fig. 3 und Fig. 4 dargestellt. Hier ist jedoch auch der Einsatz von sog. Endlosfussgestellen möglich, die zum Weiterbauen mit weiteren geraden Arbeitsplatten zu einer langen Tischform dienen und die aus einem bodenseitigen Bügel mit am oberen Ende links und rechts in Längsrichtung abstehenden Trägerarmen bestehen. Mit Hilfe der hier gezeigten Seitenschränke, der noch weiter zu beschreibenden Arbeitsplatte, den Fussgestellen und von Eckelementen (siehe beispielsweise Fig. 15) können alle möglichen Büroarbeitstische, wie Schreibtische und Konferenztische, in U-, L-oder Kranzform aufgebaut werden. An der Arbeitsplatte 2 ist stirnseitig, bündig eine Winkelschiene 19 befestigt, deren senkrecht stehender Winkelschenkel mit Befestigungsbohrungen 20, 21, 22 (nach unten offene Langlöcher) und mit zwei Aussparungen 23, 24 zur Kabeldurchführung an der linken und rechten Seite versehen ist. Die Aussparung 24 fluchtet mit der U-förmigen Aussparung 14 am Seitenschrank 1, so dass von diesem kommende Kabel durch die Aussparung 24 unter der Arbeitsplatte 2, beispielsweise zu einem auch rechts an der Arbeitsplatte 2 angeordneten Seitenschrank geführt werden können. Unter der Arbeitsplatte 2 sind entlang der Hutprofile 17, 18 Klemmeinrichtungen angebracht, in denen Kabel gehalten werden können. Die Aussparung 23 hat in der gezeigten Ausführungsform keine Funktion, käme jedoch für den Fall in Einsatz, dass der Seitenschrank 1 um 180 gedrehtwürde, so dass der Sitzplatz eines Benutzers auf der anderen Seite der Arbeitsplatte 2 wäre.

Die Befestigungsbohrungen 20, 21, 22 kommen bei angesetzter Arbeitsplatte 2 unmittelbar vor Befestigungsbohrungen 25, 26, 27 in der Seitenwand 13 zu liegen. Hinter den Befestigungsbohrungen 25, 26, 27 sind Schraubenmuttern angebracht, so dass die Arbeitsplatte 2 fest und nahezu fugenfrei mit Hilfe von Schraubenbefestigungen an den Seitenschrank 1 bzw. seine Deckplatte 7 angeschlossen werden kann.

Fig. 2 zeigt den linken Abschnitt der Winkelschiene 19 etwa in Originalgrösse mit einer Befestigungsschraube 28. Als Befestigungsschrauben werden vorzugsweise Inbusschrauben verwendet.

In Fig. 3 und 4 ist eine mögliche Ausbildung und Unterstützung des rechten Teils der Arbeitsplatte 2 aus Fig. 1 gezeigt. Dabei ist ein bügelförmiges Fussgestell 29 mit Stützfüssen 30, 31, die im oberen Bereich zu horizontal verlaufenden Tragarmen 32, 33 abgekröpft sind, mit diesen in die (hier nicht sichtbaren) Hutprofile 17, 18 eingeschoben und dort mit Laschen gehalten. Die Seitenansicht der Hutprofile bzw. einer rechtsseitigen Winkelschiene an der Arbeitsplatte 2 sind durch eine aufgesetzte Randleiste 34 abgedeckt.

In Fig. 4 sind die Tragarme 32, 33 des Fussgestells 29 aus den Hutprofilen 17, 18 etwas herausgezogen, jedoch nur so weit, dass die Standfestigkeit und Stabilität des gesamten Arbeitstisches nicht beeinträchtigt ist. Zwischen den Tragarmen 32, 33 ist damit ein Platz zum Einhängen einer Ablageschale 35 geschaffen. Anstelle der Ablageschale 35 könnte auch eine Tragplatte zum Ausbau eines seitlich der Arbeitsplatte 2 anschliessenden kleinen Schreibmaschinenplatzes eingehängt werden.

Anstelle des Fussgestells aus Fig. 3 könnte rechts an die Arbeitsplatte 2 auch ein weiterer Seitenschrank in der ersten Ausführung als Container oder der zweiten Ausführung als Beistellschrank oder ein Eckelement wie in Fig. 15 gezeigt angeschlossen sein.

In Fig. 5 ist eine Vorder-, Seiten- und Rückansicht des Seitenschranks 1 gezeigt. Aus der Seitenansicht ist zu ersehen, dass die Vorderseite der Deckplatte 7 und die Rückseite der Klappe 8 abgerundet sind, die anderen Seitenränder jedoch senkrecht nach oben verlaufen, so dass sie zum fugenlosen Anschliessen von Arbeitsplatte, Eckelementen oder auch weiteren Seitenschränken geeignet sind. In der Rückansicht ist eine Sichtrückwand 36 dargestellt, die an ihrer Unterseite ebenfalls eine U-förmige Aussparung 37 trägt, die durch einen weiteren Steckschuh 38 abgedeckt ist. Der Steckschuh 38 enthält zwei randseitige Durchlässe 39, 40, durch die aus dem Boden kommende Stromzuführungskabel 41, 42 in den Seitenschrank geführt sind. Die Ausbildung des Seitenschrankes hinter der Sichtrückwand 36 wird anhand der Fig. 7 und 8 weiter unten erläutert.

In Fig. 6 ist ein Seitenschrank gemäss Fig. 1 dargestellt mit einer Klappe 8. Eine Kabelführung nach oben und nach der Seite unter die Arbeitsplatte 2 ist durch die Kabelstücke 43, 44 angedeutet, die aus den Aussparungen 10 und 14 kommen.

Die Klappe 8 schliesst mit der Rückwand 36 ab. Zur Verlängerung über die Rückwand 36 hinaus kann die Klappe 8 gegen eine tiefere Klappe 45, die ebenfalls U-förmige Aussparungen 46, 47 enthält, ausgetauscht werden. Da der Seitenschrank 1, wie bereits beschrieben, Bestandteil eines gesamten Systems ist, kann diese Veränderung in der Tiefe zur Anpassung an eine breitere Arbeitsplatte oder ein breiteres Eckelement notwendig werden. Zudem ist gerade für Sichtarbeitsplätze ein relativ grosser Abstand von ca. 90 cm zwischen Sichtschirm und dem Benutzer erforderlich, so dass gerade auch beim Aufbau eines Sichtarbeitsplatzes mit einem zuwenig tiefen Seitenschrank der Einsatz einer tieferen Klappe 45 angezeigt ist.

Fig. 7 zeigt den Seitenschrank 1 mit abgenommener Sichtrückwand 36, aufgeklappter Klappe 8 und strichliert angedeutetem Kabelschacht 48. An der Sichtrückwand 36 ist an der unteren Seite wieder die U-förmige Aussparung 37 zu erkennen. Die Sichtrückwand 36 ist abnehmbar gestaltet und kann mit Hilfe von vier Haken 49 bis 52 an entsprechenden Vorsprüngen 52, 53 an den Seitenwänden 13 eingehängt werden. Hier könnte auch eine Scharnierverbindung vorgesehen werden. Da die Sichtrückwand 36 jedoch nur selten, meist nurzum Anschluss der Stromzuführung zum Seitenschrank 1 abgenommen werden muss, ist die beschriebene Hakenverbindung ausreichend und preiswert. In einem geringen Abstand von der Sichtrückwand 36 ist eine Blindwand 55 mit dem Seitenschrank 1 fest verbunden angeordnet. Dadurch wird der in seinem unteren Bereich schmale Kabelschacht 48 zwischen Blindwand und Sichtrückwand 36 gebildet. In seinem oberen Bereich verbreitert sich der Kabelkanal 48 dadurch, dass eine schräg stehende Halteschale 56 vorgesehen ist, über der die Klappe 8 geöffnet werden kann.

Diese Anordnung ist genauer in der Schnittabbildung der Fig. 8 zu erkennen. Auch hier ist wieder der Kabelschacht 48 zwischen der Sichtrückwand 36 und der Blindrückwand 55 dargestellt. Die Blindwand 55 ist kürzer als die Sichtrückwand 36 und reicht nicht bis unter die Klappe 8. Auf der Blindwand 55 sitzt die eine Seite der Halteschale 56 auf, die mit ihrem schräg stehenden Boden nach oben in Richtung auf die Deckplatte 7 führt, an der sie mit der anderen Seite befestigt ist. In dieser Halteschale 56 ist das eigentliche Anschlussfeld mit Mehrfachsteckeinrichtungen, die hier einfach eingelegt werden. Kabelüberlängen können dabei entweder in den Bereich der Halteschale unter die Klappe 8 gedrängt werden oder bei längeren Kabelüberlängen an Winkeln 57, 58, die an der Blindwand 55 angebracht sind, aufgewickelt werden. Die Schrägstellung der Halteschale 56 hat sich in Bezug auf die Reinigung und Sauberhaltung von Steckkontakten als zweckmässig erwiesen.

In Fig. 8 sind keine Schubladen oder Fächer eingezeichnet, es ist jedoch ohne weiteres ersichtlich, dass diese im unteren Bereich des Seitenschranks 1 in ihrer Länge bis an die Blindwand 55 reichen können, während die oberste Schublade um die Breite der Halteschale 56 kürzer gehalten werden muss.

Aus Fig. 8 ist auch gut die Anlenkung der Klappe 8 und ihre Klapprichtung auf die Deckplatte 7 zu erkennen (siehe strichlierte Klappe 8). Wenn die Klappe 8 ganz aufgeklappt ist, liegt sie mit ihrer Oberseite an der Oberseite der Abdeckplatte 7 auf, so dass keine zusätzlichen Abstützungen und Halterungen für die aufgeklappte Klappe 8 erforderlich sind.

In Fig. 8 ist auch der Unterteil des Seitenschranks 1 im Detail gezeichnet. Es sind zwei mögliche Ausführungsformen dargestellt. Links ist eine Ausführungsform mit höhenverstellbaren Stützfüssen 59 gezeigt. Damit können Höhenanpassungen durchgeführt und Bodenunebenheiten ausgeglichen werden. Rechts ist eine Ausführungsform mit Rollen angedeutet. Wenn beiderseits der Arbeitsplatte 2 ein Seitenschrank mit Rollen verwendet wird, kann der damit erhaltene Schreibtisch verfahren werden.

In Fig. 9 ist vergrössert und im Detail die Ausbildung der U-förmigen Aussparungen an der Seitenwand 13 und der Klappe 8 gezeigt. Die Aussparungen 10, 14 sind etwas grösser als der Durchmesser eines üblichen Elektrosteckers (Fig. 10 zeigt etwa die natürliche Grösse). Die Steckschuhe 12, 15 sind im eingesteckten Zustand und strichliert im herausgezogenen Zustand gezeichnet. Es ist zu erkennen, dass die Steckschuhe aus einem kompakten Oberteil 60, 61 und einem plattenförmigen Unterteil 62, 63 bestehen. Dadurch wird von innen her eine Griffmulde 64 geschaffen, die das Fassen und Herausziehen der Steckschuhe 12, 15 erleichtert. Der plattenförmige Unterteil 62, 63 trägt einen Fortsatz 65, der in eine Vertiefung in der Aussparung 10 bzw. 14 einrastet. Weiter sind in dem plattenförmigen Unterteil 62, 63 randseitige Durchlässe 66 bis 69 eingebracht, durch die Kabel vom Kabelschacht 48 bzw. der Halteschale 56 her kommend geführt und gehalten werden.

Die Elektrifizierung eines Arbeitstisches der beschriebenen Art geht somit so vor sich, dass die Kabelzuführung vom hauseigenen Netz kommend durch die untere Aussparung 37 an der Sichtrückwand 36 in den Kabelschacht 48 geführt wird. Dort werden Kabelüberlängen an den Winkeln 57 und 58 aufgerollt und eine an dem Kabelende angeschlossene Vielfachsteckanordnung in die Halteschale 56 gelegt. Beim Anschluss von Elektrogeräten auf dem Schreibtisch braucht nur noch die Klappe 8 geöffnet und die Gerätekabel eingesteckt zu werden. Kabelüberlängen bleiben dabei entweder im Bereich der Halteschale 56 oder können nach Abnahme der Sichtrückwand 36 ebenfalls über die Winkel 57, 58 gewickelt werden. Bei der Aneinanderreihung mehrerer Seitenschränke 1 kann die Elektrifizierung durch die in den Seitenwänden angebrachten Aussparungen von einem Seitenschrank in den anderen durchgeführt werden. Weiter ist eine Stromzuführung, beispielsweise von einem Seitenschrank an einer Seite einer Arbeitsplatte zu einem Seitenschrank auf der anderen Seite der Arbeitsplatte, unter der Arbeitsplatte 2 durch die Aussparungen 23, 24 an der Winkelschiene 19 in den anderen Seitenschrank möglich.

In Fig. 11 ist eine weitere, mehr Funktionen enthaltende Ausführung eines Seitenschranks, ein sog. Beistellschrank 70, dargestellt. Der rückwärtige Aufbau entspricht dem des Seitenschranks in der ersten Ausführungsform und besteht aus einer abnehmbaren Sichtrückwand 71 mit dahinterliegender Blindwand 72 (siehe Fig. 12), aufgesetzter Halteschale 73 und an der Blindwand 72 befestigten Winkeln 74, 75 zum Aufwickeln von Kabelrestlängen. Zwischen der Sichtrückwand 71 und der Blindwand 72 ist auch hier ein Kabelschacht 77 gebildet, der in seinem oberen verbreiterten Bereich von einer Klappe 88 abgedeckt ist. Auch hier sind an der Klappe 88 und an der Seitenwand Aussparungen 79, 80 zur Durchführung von Kabeln und Steckern vorgesehen.

Das wesentliche Merkmal des Beistellschranks 70 ist eine ausziehbare Tastaturplatte 81, die als eine Art oberste Schublade ausgebildet ist. Die Höhe dieser Schublade bzw. Der Abstand der Tastaturplatte 81 zur Unterseite der Abdeckplatte 82 des Beistellschranks 70 ist so gewählt, dass eine handelsübliche Tastatureinheit, wie sie an Rechner angeschlossen werden, eingelegt werden kann. Die Elektrifizierung und Kabelführung für diese Tastatureinheit ist so gelöst, dass die Tastaturplatte 81 nach hinten hin zum Kabelkanal 77 bzw. der Halteschale 73 hin offen ist, so dass von hinten in den Bereich der Tastaturplatte jederzeit auck dickere Kabel eingeführt werden können. Die Kabel zur Tastatureinheit sind dabei über eine an sich bekannte Kabelschere 83 geführt, die durch die Bewegung der Tastaturplatte 81 ausgezogen und zusammengeschoben wird und eine störungsfreie Kabelführung bei der Bewegung übernimmt. Wie aus Fig. 12 zu erkennen ist, hat die Tastaturplatte 81 keine seitlich hoch stehenden Wände wie eine Schublade, so dass bei ausgezogener Tastaturplatte keine störenden Ränder für die Bedienung der Tastatureinheit bestehen. Auch die vordere Griffleiste 84 ist sehr niedrig gewählt, so dass auch dadurch keine Behinderung entsteht und der Eindruck eines ausgezogenen Beistelltisches bei ausgezogener Tastaturplatte vermittelt wird.

Dieser vorgeschlagene Arbeitsplatz ist insbesondere dann zu empfehlen, wenn beispielsweise Sachbearbeiter nur gelegentlich eine Tastatureinheit zu einem externen Rechner benutzen, die hier platzsparend in der Zeit der Nichtbenutzung weggeschoben werden kann.

Aus Fig. 12 ist zu ersehen, dass auch bei dem Beistellschrank 70 Ausführungen mit höhenverstellbaren Füssen 85, 86 und Rollen 87 möglich sind.

Fig. 13 zeigt einen Arbeitstisch bestehend aus einem linken und rechten Beistellschrank 88, 89 und einer dazwischen befestigten Arbeitsplatte 90. Es könnte natürlich genauso gut aus dem beschriebenen System an einer Seite ein Fussgestell, ein Seitenschrank (Container), eine weitere Arbeitsplatte oder ein Eckelement angesetzt sein. Je nach Wunsch und Bedürfnissen kann somit der zweckentsprechende Arbeitstisch aufgebaut werden.

In Fig. 14 ist eine Draufsicht auf den Arbeitstisch gemäss Fig. 13 gezeigt. Es ist hier deutlich zu erkennen, dass an der Oberseite des Arbeitstisches entlang seiner Rückseite eine Reihe von möglichen Kabeldurchlässen 91 bis 94 zur Verfügung stehen, so dass auf der Arbeitsfläche verteilte Elektrogeräte mit nur kurzen Kabelwegen angeschlossen werden können.

In Fig. 15 ist schematisch ein Aufbau eines Arbeitstisches aus einer Arbeitsplatte 95, einem Eckelement 96 und einem Beistellschrank 97 in der Draufsicht veranschaulicht. Die Arbeitsplatte wird hier an dem freien Seitenteil durch ein Fussgestell 98 entsprechend einem Fussgestell 29 aus Fig. 3 abgestützt. Die andere Seite der Arbeitsplatte 95 wird von einem eingangs beschriebenen Endlosfussgestell mit beidseitig abstehenden Haltearmen 99, 100 getragen, das zusätzlich auch die angrenzende Seite 96 abstützt. Die Anschlussseite des Eckelements 96 zum Beistellschrank 97 hin ist so wie im Zusammenhang mit Fig. 1 beschrieben am Beistellschrank 97 befestigt.

Die bei der Zusammenstellung von unterschiedlichen Arbeitstischen verwendeten Befestigungsarten sind schnell und einfach wieder lösbar, so dass eine rasche Umgruppierung oder Ergänzung von Arbeitstischen entsprechend geänderter Arbeitsbedingungen oder Raumverhältnisse jederzeit sehr schnell und einfach durchzuführen ist.

Es ist ohne weiteres ersichtlich, dass der Seitenschrank 1 oder der Beistellschrank 70 auch alleine verwendet werden können, so dass den damit im Zusammenhang stehenden Merkmalen auch eigenständige Bedeutung zukommt.

Der aufgezeigte elektrifizierbare Arbeitstisch ist bezüglich seiner Elektrifizierung einfach zu installieren, wobei eine saubere und zweckmässige Kabelführung erreicht wird und ist insgesamt variabel und kombinierbar aufgebaut, so dass allen, insbesondere im Büro auftretenden Anforderungen an einen Arbeitstisch genügt werden kann.

## Patentansprüche

1. Elektrifizierbarer Arbeitstisch, insbesondere für Büroarbeiten, mit einer Arbeitsplatte, dadurch gekennzeichnet,
- dass der Arbeitstisch an wenigstens einer Seite einen Seitenschrank (1; 70) aufweist'
- dass der Seitenschrank (1; 70) durch eine eigene Deckplatte (7; 82) abgedeckt ist, in deren Ebene eine am Seitenschrank (1; 70) befestigte Arbeitsplatte (2; 90) angeschlossen ist,
- dass der Seitenschrank (1; 70) eine öffenbare vertikale Sichtwand (36; 71) anthält, hinter der zur Bildung eines Kabelschachtes (48; 77) im Abstand eine Blindwand (55; 72) angeordnet ist,
- dass über dem Kabelschacht (48; 77) in der Deckplatte (7; 82) eine öffenbare Klappe (8) angebracht ist,
- und dass in der Klappe (8) und/oder in an die Klappe (8) angrenzenden Wänden (13) des Kabelschachtes (48; 77) Aussparungen (9, 10, 14; 37; 46, 47; 91 bis 94) zur Kabeldurchführung angebracht sind.

2. Elektrifizierbarer Arbeitstisch nach Anspruch 1, dadurch gekennzeichnet, dass an wenigstens einer Stirnseite von unten her an der Arbeitsplatte (2) eine Winkelschiene (19) angebracht ist, dessen vertikaler Schienenschenkel bündig mit der Stirnseite abschliesst und die Befestigungsbohrungen (20, 21, 22) aufweist, und dass an wenigstens einer Seitenfläche (13) des Seitenschranks (1) ebenfalls Befestigungsbohrungen (25, 26, 27) angebracht sind, die bei angeschlossener Arbeitsplatte (2) mit den Befestigungsbohrungen (20, 21, 22) in der Winkelschiene (19) fluchten.

3. Elektrifizierbarer Arbeitstisch nach Anspruch 2, dadurch gekennzeichnet, dass die Arbeitsplatte (2) an ihren Längsseiten im Abstand unter der Arbeitsplatte (2) befestigte Längsprofile (17, 18) aufweist, in die Tragarme (32, 33) von Fussgestellen (29) oder Eckelementen einsteckbar sind.

4. Elektrifizierbarer Arbeitstisch nach einem der Ansprüche 1 bis 3, dadurch gekennzeichnet, dass an einer Seite der Arbeitsplatte (2) ein Seitenschrank (1) und an der anderen Arbeitsplatte ein weiterer Seitenschrank (1) oder ein Fussgestell (29) oder ein Eckelement angebracht ist.

5. Elektrifizierbarer Arbeitstisch nach einem der Ansprüche 1 bis 4, dadurch gekennzeichnet, dass die vertikale Sichtwand eine abnehmbare Sichtrückwand (36; 71) mit dahinterliegender Blindrückwand (55; 72) ist.

6. Elekltrifizierbarer Arbeitstisch nach einem der Ansprüche 1 bis 5, dadurch gekennzeichnet, dass an der Blindrückwand (55; 72) im Kabelschacht (48; 77) zwei Winkel (57, 58) im Abstand zum Aufwickeln von Kabelüberlängen befestigt sind.

7. Elektrifizierbarer Arbeitstisch nach einem der Ansprüche 1 bis 6, dadurch gekennzeichnet, dass im unteren Bereich des Kabelschachtes (48; 77) ein Durchbruch (37) zum Einführen von Kabeln vorgesehen ist.

8. Elektrifizierbarer Arbeitstisch nach einem der Ansprüche 1 bis 7, dadurch gekennzeichnet, dass sich der Kabelschacht (48; 77) im oberen Bereich zu einerAblage (56; 73)fürAnschlusselementeverbreitert und eine obere Schublade im Seitenschrank (1) entsprechend kürzer ausgeführt ist.

9. Elektrifizierbarer Arbeitstisch nach einem der Ansprüche 1 bis 8, dadurch gekennzeichnet, dass die Klappe (8) mit der Deckplatte (7; 82) mit Scharnieren verbunden ist, so dass die Klappe (8) nach dem Aufklappen auf der Deckplatte (7; 82) zu liegen kommt.

10. Elektrifizierbarer Arbeitstisch nach einem der Ansprüche 1 bis 9, dadurch gekennzeichnet, dass links und rechts in der Klappe (8) U-förmige Aussparungen (9, 10; 46, 47; 91 bis 94) enthalten sind.

11. Elektrifizierbarer Arbeitstisch nach einem der Ansprüche 1 bis 10, dadurch gekennzeichnet, dass an der Oberseite der Seitenwände im Bereich des Kabelschachtes U-förmige Aussparungen (14) vorgesehen sind.

12. Elektrifizierbarer Arbeitstisch nach einem der Ansprüche 1 bis 11, dadurch gekennzeichnet, dass in der Winkelschiene (19) mit den Aussparungen (14) in den Seitenwänden fluchtende Aussparungen (23, 24) vorgesehen sind.

13. Elektrifizierbarer Arbeitstisch nach einem der Ansprüche 1 bis 12, dadurch gekennzeichnet, dass die U-förmigen Aussparungen (9, 10; 14; 37; 46, 47; 91 bis 94) etwa die Grösse eines üblichen Elektrosteckers haben und mit Steckschuhen (11, 12; 38) abdeckbar sind, die ihrerseits wieder randseitige Aussparungen (16; 66 bis 69) etwa in der Grösse eines Elektrokabeldurchmessers haben.

14. Elektrifizierbarer Arbeitstisch nach einem der Ansprüche 1 bis 13, dadurch gekennzeichnet, dass der Seitenschrank (1; 70) auf höhenverstellbaren Füssen (59; 85, 86) oder Rollen (87) steht.

15. Elektrifizierbarer Arbeitstisch nach einem der Ansprüche 1 bis 14, dadurch gekennzeichnet, dass die Klappe (45) in ihrer rückwärtigen Ausdehnung für eine grössere Tiefe des Seitenschranks (1; 70) über die Rückwand (36; 71) hinausragt.

16. Elektrifizierbarer Arbeitstisch nach einem der Ansprüche 1 bis 15, dadurch gekennzeichnet, dass der Seitenschrank ein sog. Beistellschrank (70) ist mit einer oberen, ausziehbaren Tastaturplatte (81) zum Einlegen einer Tastatureinheit und dass zwischen Tastaturplatte (81) und Kabelschacht (77) eine Kabelschere (83) angeordnet ist.

## Claims

1. Electrifiable work table in particular for office work, with a working top, characterised in
- that the work table has on at least one side a side cupboard (1; 70),
- that the side cupboard (1; 70) is covered by its own cover board (7; 82) in the plane of which is connected a working top (2, 90) fixed on the side cover (1; 70),
- that the side cupboard (1; 70) contains an openable vertical viewing wall (36; 71) behind which for forming a cable shaft (48, 77) is disposed at a distance a false wall (55; 72),
- that over the cable shaft (48, 77) in the cover board (7, 82) is fixed an openable flap (8),
- and that in the flap (8) and/or in walls (13) of the cable shaft (48; 77) adjoining the flap (8) recesses (9, 10, 14; 37; 46, 47; 91 to 94) are made for the guiding in of cables.

2. Electrifiable work table according to claim 1, characterised in that on at least one front side from underneath is fixed on the work top (2) an angle rail (19) the vertical rail sides of which close flush with the front side and has fixing bores (20, 21 , 22) and that on at least one side face (13) of the side cupboard (1) are likewise made fixing bores (25, 26, 27) which when the working top (2) is connected lie flush with the fixing bores (20, 21, 22) in the angle rail (19).

3. Electrifiable work table according to claim 2, characterised in that the working top (2) on its longitudinal sides has longitudinal sections (17, 18) fixed at a distance under the working top (2) into which supporting arms (32, 33) of foot supports (29) or corner elements are insertable.

4. Electrifiable work table according to one of the claims 1 to 3, characterised in that there is fitted on one side of the working top (2) a side cupboard (1) and on the other working top a further side cupboard (1) or a foot support (29) or a corner element.

5. Electrifiable work table according to one of the claims 1 to 4, characterised in that the vertical viewing wall is a detachable viewing rear wall (36; 11) with a false rear wall (36; 71) lying therebehind.

6. Electrifiable work table according to one of the claims 1 to 5, characterised in that on the false wall (55, 72) in the cable shaft (48; 77) are fixed two angles (57, 58) at a distance spaced apart for the winding up of cable excess lengths.

7. Electrifiable work table according to one of the claims 1 to 6, characterised in that in the under area of the cable shaft (48; 77) there is provided a passage (37) for the insertion of cables.

8. Electrifiable work table according to one of the claims 1 to 7, characterised in that the cable shaft (48; 77) widens in the upper area to a place of deposit (56; 73) for connecting elements and an upper drawer in the side cupboard is constructed suitably shorter.

9. Electrifiable work table according to one of the claims 1 to 8, characterised in that the flap (8) is connected with hinges to the cover board (7; 82) so that the flap (8) after opening comes to lie on the cover board (7, 82).

10. Electrifiable work table according to one of the claims 1 to 9, characterised in that U-shaped recesses (9, 10; 46, 47; 91 to 94) are embodied left and right in the flap (8).

11. Electrifiable work table according to one of the claims 1 to 10, characterised in that U-shaped recesses (14) are provided on the upper side of the side walls in the area of the cable shaft.

12. Electrifiable work table according to one of the claims 1 to 11, characterised in that in the angle rail (19) there are provided recesses (23, 24) flush with the recesses (14) in the side walls.

13. Electrifiable work table according to one of the claims 1 to 12, characterised in that the U-shaped recesses (9, 10; 14; 37; 46, 47; 91 to 94) are about the size of a conventional electric plug and are capable of being covered with connector shoes which in their turn again have edge side recesses (16; 66 to 69) about the size of an electric cable diameter.

14. Electrifiable work table according to one of the claims 1 to 13, characterised in that the side cupboard (1; 70) stands on height adjustable feet (59; 85, 86) or rollers (87).

15. Electrifiable work table according to one of the claims 1 to 14, characterised in that the flap (45) in its rear extension for a greather depth of the side cupboard (1; 70) projects beyond the rear wall (36; 71).

16. Electrifiable work table according to one of the claims 1 to 15, characterised in that the side cupboard is a so-called spares cupboard (70) with an upper removable keyboard plate (81) for the insertion of a keyboard unit and that between the keyboard plate (81) and the cable shaft (77) a cable shears (83) is disposed.

## Revendications

1. Table de travail électrifiable, en particulier pour travaux de bureau, comportant un plateau de travail, caractérisé
- en ce que la table de travail présente au moins d'un côté un caisson latéral (1; 70),
- en ce que le caisson latéral (1; 70) est recouvert par un plateau de recouvrement propre (7; 82) dans le plan duquel se raccorde un plateau de travail (2; 90) fixé au caisson latéral (1; 70),
- en ce que le caisson latéral (1; 70) contient une paroi vue (36; 71) verticale ouvrante, derrière laquelle est disposée à une certaine distance une paroi non vue (55; 72) pour former une gaine pour câbles (48; 77),
- en ce qu'au dessus de la gaine pour câbles (48; 77) est prévu dans le plateau de recouvrement (7; 82) un abattant ouvrant (8),
- et en ce que dans l'abattant (8) et/ou dans des parois (13), voisines de l'abattant (8), de la gaine pour câbles (48; 77), sont prévus des évidements (9, 10, 14; 37; 46, 47; 91 à 94) pour le passage des câbles.

2. Table de travail électrifiable selon la revendication 1, caractérisée en ce qu'à au moins une face frontale du plateau de travail (2) est rapporté, de par en bas, une cornière (19) dont l'aile verticale se raccorde bien au ras avec la face frontale et qui présente des découpes de fixation (20, 21, 22); et en ce que sur au moins une face latérale (13) du caisson latéral (20) sont également prévus des trous de fixation (25, 26, 27) qui, lorsque le plateau de travail (2) est raccordé, viennent s'aligner avec les découpes de fixation (20, 21, 22) qui sont dans la cornière (19).

3. Table de travail électrifiable selon la revendication 2, caractérisée en ce que le plateau de travail (2) présente, sur ses bords longitudinaux, des profilés longitudinaux (17, 18) fixés à une certaine distance sous le plateau de travail (2) dans lesquels on peut enfiler les bras porteurs (32, 33) des piètements (29) ou des éléments d'angle.

4. Table de travail électrifiable selon l'une des revendications 1 à 3, caractérisée en ce que d'un côté du plateau de travail (2) on rapporte un caisson latéral (1) et, de l'autre côté du plateau de travail, un autre caisson latéral (1) ou un piètement (29) ou un élément d'angle.

5. Table de travail électrifiable selon l'une des revendications 1 à 4, caractérisée en ce que la paroi verticale vue est une paroi arrière vue amovible (36; 71) avec paroi arrière non vue située par derrière (55; 72).

6. Table de travail électrifiable selon l'une des revendications 1 à 5, caractérisée en ce que deux cornières (57; 58) sont fixées sur la paroi arrière non vue (55; 72) dans la gaine pour câbles (48; 77), à une certaine distance l'une de l'autre, pour y enrouler les sur- longueurs de câbles.

7. Table de travail électrifiable selon l'une des revendications 1 à 6, caractérisée en ce que dans la zone inférieure de la gaine pour câbles (48; 77) est prévue une découpe (37) pour l'introduction des câbles.

8. Table de travail électrifiable selon l'une des revendications 1 à 7, caractérisée en ce que la gaine pour câbles (48; 77) s'élargit dans sa zone supérieure pour devenir un appui (56; 73) pour des éléments de connexion et en ce qu'un tiroir supérieur du caisson latéral (1) est prévu plus court en correspondance.

9. Table de travail électrifiable selon l'une des revendications 1 à 8, caractérisée en ce que l'abattant (8) est relié au plateau de recouvrement (7; 82) par des charnières de façon que l'abattant (8), une fois rabattu en position ouverte, vienne reposer sur le plateau de recouvrement (7; 82).

10. Table de travail électrifiable selon l'une des revendications 1 à 2, caractérisée en ce qu'à gauche et à droite sont prévus dans l'abattant (8) des évidements en forme de U (9, 10; 46, 47; 91 à 94).

11. Table de travail électrifiable selon l'une des revendications 1 à 10, caractérisée en ce que la face supérieure des parois latérales sont prévus, dans la zone de la gaine pour câbles des évidements en forme de U (14).

12. Table de travail électrifiable selon l'une des revendications 1 à 11, caractérisée en ce que dans la cornière (19) sont prévus des évidements (23, 24) alignés avec les évidements (14) des parois latérales.

13. Table de travail électrifiable selon l'une des revendications 1 à 12, caractérisée en ce que les évidements en forme de U (9, 10; 14; 37; 46, 47; 91 à 94) ont à-peu-près la taille d'un connecteur électrique habituel et peuvent être recouverts de couvercles crantés (11, 12; 38) qui de leur côté présentent également des évidements de bordure (16; 66 à 69) qui ont à-peu-près la taille d'un diamètre de câble électrique.

14. Table de travail électrifiable selon l'une des revendications 1 à 13, caractérisée en ce que le caisson latéral (1; 70) repose sur des pieds réglables en hauteur (59; 85, 86) ou sur des roulettes (87).

15. Table de travail électrifiable selon l'une des revendications 1 à 14, caractérisée en ce que l'abattant (45), dans son extension vers l'arrière, déborde au-delà de la paroi arrière (36; 71) pour donner une plus grande profondeur de caisson latéral (1; 70).

16. Table de travail électrifiable selon l'une des revendications 1 à 15, caractérisée en ce que le caisson latéral est ce que l'on appelle un caisson latéral à tablette auxiliaire (70) comportant une tablette supérieure, à tirer, pour clavier (80), pour y poser un clavier; et en ce qu'entre la tablette pour clavier (80) et la gaine pour câbles (77) est disposé un pince-câble (83).
